# EUROPÄISCHE PATENTSCHRIFT

(11) **EP 0 587 260 B1**
(45) Veröffentlichungstag und Bekanntmachung des Hinweises auf die Patenterteilung: **02.08.1995**
(21) Anmeldenummer: 93250229.7
(22) Anmeldetag: 23.08.1993
(51) Int. Cl.: B22D 11/10, B22D 41/12

(54) **Übergabestation für Giesspfannen**
Transfer station for casting ladles
Station de transfert pour poches de coulée

(30) Priorität: 27.08.1992 DE 4228432
(43) Veröffentlichungstag der Anmeldung: 16.03.1994
(73) Patentinhaber: MANNESMANN Aktiengesellschaft, 40213 Düsseldorf (DE)
(72) Erfinder: Hecken, Hans-Jürgen, Dipl.-Ing., D-53520 Schuld (DE); Lohse, Dietmar, Ing., D-46487 Wesel (DE); Heine, Rüdiger, Dipl.-Ing., D-47058 Duisburg (DE); Möser, Heinz, Ing., D-47119 Duisburg (DE)
(74) Vertreter: Meissner, Peter E., Dipl.-Ing.

(56) Entgegenhaltungen:
- EP-A- 0 206 169
- DE-A- 2 430 786
- DE-A- 3 032 991
- FR-A- 2 536 318

## Beschreibung

Die Erfindung bezieht sich auf eine Übergabestation für Gießpfannen gemäß Gattungsbegriff des Anspruches 1. Bekannt sind Drehtürme für die Übergabe von Gießpfannen von einem Flurförderer an eine Stranggießanlage, z. B. aus der EP 0 206 169 B1. Eine derartige Anlage vermeidet zwar Krane für die Anlieferung der Gießpfannen, jedoch ist die Anlage technisch aufwendig und für die Überwindung größerer Höhenunterschiede zwischen Anlieferstation und Gießposition wenig geeignet.

Ferner ist nachteilig, daß der Drehturm nur gedreht werden kann, wenn sich beide Gießpfannen bzw. zumindest die die Gießpfanne tragenden Elemente des Drehturmes in Höhe der Gießposition befinden. Im Falle von Betriebsstörungen an der in Gießposition befindlichen Gießpfanne, z.B. Störungen an den Verschlußeinrichtungen des Ausgusses, die zum Abbruch führen, vergeht viel Zeit, um den Drohturm drehbereit herzurichten. Es kann also z. B. unmittelbar keine Notfahrt durchgeführt werden, wenn kurz vor Gießende bereits eine neue Gießpfanne angeliefert oder sich bereits in den Tragarmen befindet.

Der Erfindung liegt die Aufgabe zugrunde, die genannten Nachteile zu vermeiden und eine Verbesserung gegenüber bekannten Anlagen hinsichtlich ihrer Handhabbarkeit zu erzielen.

Die Aufgabe wird erfindungsgemäß gelöst mit den Merkmalen des Anspruches 1. Weiterbildungen der Erfindung sind in den Unteransprüchen enthalten.

Anhand der Zeichnung soll die Erfindung näher erläutert werden.

Es zeigen:
- Fig. 1: eine Ansicht der Übergabestation
- Fig. 2: eine Seitenansicht der Übergabestation
- Fig. 3: eine Draufsicht der Übergabestation nach Fig. 1
Gemäß der Zeichnung ist auf einem säulenartigen Fundament 1 ein Grundrahmen 5 befestigt, auf dem eine Säule 2 auf einem Drehkranz 3 drehbar gelagert ist. An der Säule 2 sind vertikal verlaufende Bahnen 9 vorgesehen, an denen Tragarme 8 für Gießpfannen 7 in der Höhe verfahrbar angeordnet sind. Je zwei Bahnen 9 für die Aufnahme der eine Gießpfanne 7 tragenden Tragarme 8 liegen sich in einer durch die Achse der Säule 2 gelegten Ebene 11 spiegelbildlich gegenüber. Die Bahnen 9 erstrecken sich über die Höhe der Säule 2 bis zum Drehkranz 3. Auf der einer Übernahmeposition 4 zugeordneten Seite der Ebene 11 erstrecken sich die Bahnen 9 über die Höhe des Grundrahmens 5 bis in den Bereich des säulenartigen Fundamentes 1, um die Tragarme 8 bis auf das Niveau der Übernahmeposition 4 absenken und die dort angelieferte Gießpfanne 7 aufnehmen zu können. Je zwei eine Gießpfanne 7 aufnehmende Tragarme 8 sind über eine untere Traverse 12 miteinander verbunden. Unter der unteren Traverse 12 ist eine Hubeinrichtung 13 in Form eines Hydraulikzylinders stehend angeordnet. Die Kolbenstange des Hydraulikzylinders greift an der unteren Traverse 12 an und hebt die Gießpfanne 7 über die Tragarme 8 entlang den Bahnen 9 in den Höhenbereich der drehbaren Säule 2. Im Bereich des Drehkranzes 3 sind die Bahnen 9 in ihrer Vertikalerstreckung unterbrochen, um die Drehbewegung der Säule 2 nicht zu behindern. An der Säule 2 sind zwischen den Tragarmen 8 ausfahrbare Tragelemente 10 in Form von schwenkbar gelagerten Hubzylindern angeordnet, die mit ihrer Kolbenstange in obere, die Tragarme 8 verbindende Traversen 14 mittels Stellmittel 15 eingeschwenkt werden können, um die Tragarme 8 mit der Gießpfanne 7 zu übernehmen und in die für das Gießen notwendige Position bringen zu können.

In der Übernahmeposition 4 wird also eine gefüllt angelieferte Gießpfanne 7 von einem Paar abgesenkter Tragarme 8 übernommen. Mit der Hubeinrichtung 13, einem vertikal stehenden Hydraulikzylinder, dessen Kolbenstange unter die untere Traverse 12 greift, wird die Gießpfanne bis in den Bereich der Säule 2 angehoben. Hier wird die Gießpfanne 7 vom Drehturm dadurch übernommen, daß das Tragelement 10, ein an der Säule 2 angelenkter Hubzylinder mittels der Stellmittel, z. B. ein horizontal liegender, den Hubzylinder mit der Säule 2 verbindende Kolbenzylindereinheit, derart verschwenkt, daß die Kolbenstange des Hubzylinders unter die obere Traverse 14 greift.

Durch Drehen der Säule 2 um 180 ^{o} schwenken die Tragarme 8 mit der Gießpfanne 7 über eine nicht dargestellte Verteilerrinne einer Stranggießanlage. Die Gießposition über dem Verteiler wird durch Absenken der Gießpfanne 7 eingestellt. Bevorzugt ist die Gießposition dann erreicht, wenn die Kolbenstange des Hubzylinders vollkommen in den Zylinder eingefahren ist, so daß das gesamte Gewicht der Gießpfanne 7 und der Tragarme 8 vom Zylinder getragen wird. Gemäß der Weiterbildung der Erfindung wird der Anlenkpunkt des Hubzylinders an der Säule 2 und die Länge des Hubzylinders derart gewählt, daß die Gießposition der Gießpfanne 7 bei eingefahrener Kolbenstange des Hubzylinders erreicht ist.

Ein wesentlicher Vorteil der erfindungsgemäßen Gestaltung ist also darin zu sehen, daß die in der Gießposition befindliche Gießpfanne bei Störungen in eine Notgießposition geschwenkt werden kann unabhängig davon, ob die zweite Gießpfanne sich in der Übernahmeposition befindet oder bereits auf das Niveau der Gießposition angehoben und von der Säule 2 übernommen wurde.

### Bezugszeichenliste

- 1: Fundament
- 2: Säule
- 3: Drehkranz
- 4: Übernahmeposition
- 5: Grundrahmen
- 6: Gießposition
- 7: Gießpfanne
- 8: Tragarme
- 9: Bahnen
- 10: Tragelement
- 11: Ebene
- 12: untere Traverse
- 13: Hubeinrichtung
- 14: obere Traverse
- 15: Stellmittel

## Patentansprüche

1. Übergabestation für Gießpfannen von einer auf Hüttenflur gelegenen Anlieferstation in eine höher gelegene Gießposition einer Bogenstranggießanlage, bestehend aus einem Drehturm mit einem Fundament und an einer auf dem Fundament drehbar gelagerten Säule sowie an Bahnen geführten, höhenverfahrbar angeordneten Tragarmen, für die Aufnahme der Gießpfanne und einer Hubeinrichtung in Form eines Hydraulikzylinders für die höhenverfahrbaren Tragarme,
dadurch gekennzeichnet,
daß die Hubeinrichtung (13) unabhängig von der Säule (2) unterhalb der Ebene des Drehkranzes (3) der Säule (2) nur auf der Seite der Übernahmeposition (4) angeordnet ist, die Übernahmeposition (4) für die Gießpfanne (7) ebenfalls unterhalb der Ebene des Drehkranzes (3) angeordnet ist, die an der Säule (2) befestigten Bahnen (9) sich bis unterhalb der Ebene des Drehkranzes (3) auf der Seite der Anlieferstation (4) erstrecken und in der Ebene des Drehkranzes (3) in ihrer Vertikalstreckung unterbrochen sind und an der Säule (2) innerhalb von zwei die Tragarme (8) führenden Bahnen (9) ein seitlich ausfahrbares Tragelement (10) für die die Gießpfanne (7) aufnehmenden Tragarme (8) oberhalb der Ebene des Drehkranzes angeordnet ist.

2. Übergabestation nach Anspruch 1,
dadurch gekennzeichnet,
daß das Tragelement (10) von einem Hubzylinder gebildet ist, der mit seinem Zylinderfuß an der Säule (2) angelenkt ist und der Hubzylinder mittels Stellmittel (15) derart schwenkbar ist, daß die Kolbenstange des Hubzylinders unter eine obere die Tragarme (8) verbindende Traverse (14) greift.

3. Übergabestation nach den Ansprüchen 1 und 2,
dadurch gekennzeichnet,
daß der Anlenkpunkt des Hubzylinders an der Säule (2) und die Länge des Hubzylinders derart gewählt sind, daß die Gießposition der Gießpfanne (7) bei eingefahrener Kolbenstange des Hubzylinders erreicht ist.

## Claims

1. A transfer station for casting ladles from a delivery station located at casting-floor level to a higher casting position of a bow-type continuous casting installation, consisting of a revolving turret with a base and a column rotatably mounted on the base and vertically displaceable supporting arms, guided on rails, for receiving the casting ladle and a lifting means in the form of a hydraulic cylinder for the vertically displaceable supporting arms,
characterised in that the lifting means (13) independently of the column (2) is located beneath the plane of the turntable (3) of the column (2) only on the side of the takeover position (4), the takeover position (4) for the casting ladle (7) is likewise located beneath the plane of the turntable (3), the rails (9) attached to the column (2) extend to below the plane of the turntable (3) on the side of the delivery station (4) and are interrupted in their vertical extent in the plane of the turntable (3) and a laterally extendable supporting element (10) for the supporting arms (8) receiving the casting ladle (7) is located above the plane of the turntable on the column (2) inside two rails (9) guiding the supporting arms (8).

2. A transfer station according to Claim 1,
characterised in that the supporting element (10) is formed by a lifting cylinder which is articulated to the column (2) by its cylinder foot and the lifting cylinder is pivotable by means of positioning means (15) such that the piston rod of the lifting cylinder engages beneath an upper crossbar (14) connecting the supporting arms (8).

3. A transfer station according to Claims 1 and 2,
characterised in that the point of articulation of the lifting cylinder to the column (2) and the length of the lifting cylinder are selected such that the casting position of the casting ladle (7) is achieved when the piston rod of the lifting cylinder is retracted.

## Revendications

1. Poste de transfert pour des poches de coulée d'un poste de livraison situé au niveau du sol de l'usine à une position de coulée située plus haut, d'une installation de coulée continue à lingotière courbe, constitué d'une tour rotative comportant des fondations et des bras porteurs agencés de façon à pouvoir être déplacés en hauteur et guidés sur une colonne montée de façon rotative au-dessus des fondations, ainsi que sur des voies, pour la réception de la poche de coulée, et d'un dispositif de levage sous forme d'un vérin hydraulique pour les bras porteurs pouvant être déplacés en hauteur,
caractérisé en ce que le dispositif de levage (13) est agencé, indépendamment de la colonne (2), au-dessous du plan de la couronne rotative (3) de la colonne (2), uniquement sur la face de la position de réception (4), la position de réception (4) pour la poche de coulée (7) est également agencée au-dessous du plan de la couronne rotative (3), les voies (9) fixées sur la colonne (2) s'étendent jusqu'au dessous du plan de la couronne rotative (3) sur la face du poste de livraison (4) et sont interrompues dans leur extension verticale dans le plan de la couronne rotative (3), et sur la colonne (2), à l'intérieur de deux voies (9) guidant les bras porteurs (8), au-dessus du plan de la couronne rotative, est agencé un élément porteur (10) pouvant être sorti latéralement, pour les bras porteurs (8) recevant la poche de coulée (7).

2. Poste de transfert selon la revendication 1,
caractérisé en ce que l'élément porteur (10) est formé d'un vérin de levage qui est articulé par sa base à la colonne (2) et le vérin de levage peut être pivoté à l'aide d'un moyen de réglage (15) de sorte que la tige de piston du vérin de levage agit sous une traverse supérieure (14) reliant les bras porteurs (8).

3. Poste de transfert selon les revendications 1 et 2,
caractérisé en ce que le point d'articulation du vérin de levage sur la colonne (2) et la longueur du vérin de levage sont choisis de sorte que la position de coulée de la poche de coulée (7) est atteinte lorsque la tige de piston du vérin de levage est introduite.
